# EUROPÄISCHE PATENTSCHRIFT

(11) **EP 1 563 242 B1**
(45) Veröffentlichungstag und Bekanntmachung des Hinweises auf die Patenterteilung: **02.11.2006**
(21) Anmeldenummer: 03811736.2
(22) Anmeldetag: 30.09.2003
(51) Int. Cl.: F41A 23/24, B63B 3/70, B63B 3/08, B63G 1/00

(54) **INTEGRATION EINES GROSSKALIBRIGEN GESCHÜTZES AUF EINEM SCHIFF**
INTEGRATION OF A LARGE CALIBRE GUN ON A SHIP
INTEGRATION D'UN CANON A GROS CALIBRE SUR UN NAVIRE

(30) Priorität: 22.11.2002 DE 10254786
(43) Veröffentlichungstag der Anmeldung: 17.08.2005
(73) Patentinhaber: Rheinmetall Waffe Munition GmbH, 40880 Ratingen (DE); Blohm + Voss GmbH, 20457 Hamburg (DE); Krauss-Maffei Wegmann GmbH & Co. KG, 34127 Kassel (DE)
(72) Erfinder: GRAF, Alexander, 38518 Gifhorn (DE); VON SEIDLITZ, Henning, 41462 Neuss (DE); KRUSE, Heinz-Josef, 29320 Hermannsburg (DE); FOLGMANN, Uwe, 24537 Neumünster (DE); LIEBEL, Peter, 34128 Kassel (DE)
(74) Vertreter: Dietrich, Barbara
(86) Internationale Anmeldenummer: PCT/EP2003/010820
(87) Internationale Veröffentlichungsnummer: WO 2004/048878

(56) Entgegenhaltungen:
- EP-A- 0 051 119
- US-A- 3 045 554
- US-A- 3 136 214
- "Standard Flex 300;The True Multi-role Ship" STANDARD FLEX 300. TRUE MULTI-ROLE SHIP, XX, XX, Seiten 1-15, XP002265302
- MRAZ S J: "PROJECTING POWER ACRISS THE WATER" MACHINE DESIGN, PENTON,INC. CLEVELAND, US, Bd. 61, Nr. 25, 7. Dezember 1989 (1989-12-07), Seiten 76-82, XP000085122 ISSN: 0024-9114
- "CURRENT NAVAL GUNS IN WIDE-SCALE USE" INTERNATIONAL DEFENSE REVIEW, JANE'S INFORMATION GROUP, COULSDON, SURREY, GB, Bd. 28, Nr. 7, 1. Juli 1995 (1995-07-01), Seiten 32-33, XP000534405 ISSN: 0020-6512

## Beschreibung

### Technisches Gebiet

Die Erfindung betrifft ein Verfahren zur Integration eines großkalibrigen Geschützes auf einem Schiff nach den Merkmalen der Oberbegriffe der Ansprüche 1 und 2 und ein Schiffsgeschütz nach den Merkmalen des Oberbegriffs des Anspruchs 6.

### Stand der Technik

Nach dem bisherigen Stand der Technik ist es bekannt, daß Schiffe derzeit mit Munition Kaliber 57, 76, 100 bis max. 127 mm bis zu einer Reichweite von 15 bis 18 km schießen. Die Entwicklung von Lenkflugkörpern mit Landzielbekämpfungsfähigkeit wurde seitens einiger Nationen aufgenommen. Die Wirksamkeit der verwendeten Geschütze ist je nach Kaliber, Kadenz und verwendeter Munitionsart unterschiedlich zu bewerten. Generell läßt sich jedoch feststellen, daß die Wirkung im Ziel mit dem Kaliber steigt. Großkalibrige Geschütze aus dem Bereich der Heeresartillerie werden derzeitig nicht hierfür eingesetzt, weil die Schiffsstruktur den Rückstoßkräften einer größerkalibrigen Munition nicht dauerhaft standhält.

Von den an Land verwendeten Geschützen ist es bekannt, das großkalibrige Munition zielgenau auf Entfernungen bis zu 40 km abgeschossen werden kann. Die dabei entstehenden Rückschlagauswirkungen werden durch entsprechende technische Lösungen, wie Rücklaufdämpfer minimiert.

Die derzeit verwendeten Schiffsmunitionen werden speziell hergestellt und sind nicht mit Landmunition kompatibel. Andere Munition, z. B. Panzermunition, etc. kann nicht verwendet werden. Unter Umständen ergeben sich Nachschubengpässe bei Auslandseinsätzen. Ein weiterer Nachteil, der bisher eingesetzten Schiffsmunition ist die kurze Reichweite, wobei die Ziele an Land nicht ohne erhebliches eigenes Risiko bekämpft werden können. Ein weiterer Nachteil der vergleichsweise kleinen Kaliber der Schiffsgeschütze ist, daß die Geschütze anfällig für Wettereinflüsse, z. B. Wind, sind, woraus bei kleiner Munition eine vergleichsweise hohe Streuung auftritt.

Weiter nachteilig können über die vorgenannten bekannten Schiffsgeschosse keine intelligenten Tochtergeschosse mitführen, z. B. Zerlegemunition, Nebel. Um Wirkung zu erzielen, ist eine hohe Treffergenauigkeit erforderlich, d. h. unter Umständen ist eine höhere Anzahl von Schüssen notwendig.

Die z. Zt. auf Schiffen verwendeten Geschütztürme sind nicht gasdicht. Da sie darüber hinaus "hardmounted" (starr) mit dem Schiff verbunden sind, werden die Rückstoßkräfte bei einer möglichen Verwendung großkalibriger Munition direkt in die Schiffsstruktur eingeleitet und würden zur Zerstörung der selbigen führen. Eine stahlseitige Verstärkung der Schiffsstruktur würde zu einem hohen Gewicht und den damit verbundenen offensichtlichen Nachteilen, sowie zu erheblichen Mehrkosten führen.

Ein solches Geschütz ist aus der EP 0 051 119 A1 bekannt. Beschrieben wird ein automatisches Ladungssystem für eine Großkalibermunition. Dabei ist eine Haubitze (155 mm) auf einer Lafette befestigt. Die Lafette wiederum ist fest auf einem Schiffsdeck installiert Damit ergibt sich das Problem, dass die Rückstoßkräfte der Haubitze / Lafette direkt in die Schiffsstruktur eingeleitet werden.

Beim Einsatz herkömmlicher Schiffsgeschütze führt die Verdrehung des Schiffes um die Längsachse zu erheblichen Problemen bei der Bestimmung der Koordinaten, worunter die Zielgenauigkeit mit unter leidet und eine nicht gewollte Streuung auftritt.

### Darstellung der Erfindung

Aufgabe der Erfindung ist, den existierenden militärischen Forderungen zur Realisierung der Fähigkeit des Naval-Fire-Support (NFS) für den Einsatz von militärischen Schiffen im Küstenbereich nachzukommen, insbesondere ist hierbei die Feuerunterstützung amphibischer Operationen von Bedeutung, wobei die Geschoßreichweite erheblich vergrößert werden soll, so daß auch Ziele im Landesinneren mit einer hohen Treffergenauigkeit bekämpft werden können. Die Lösung der Aufgabe soll beim Neubau, bzw. Umbau von Schiffen ohne gravierende Änderungen der Stahlstruktur und mit möglichst geringem finanziellen und zeitlichen Aufwand ermöglicht werden.

Gelöst wird diese Aufgabe durch die in den Patentansprüchen 1 und 5 genannten Merkmale.

Der Erfindung liegt die Erkenntnis zu Grunde, daß durch den Einsatz der bisher nicht einsetzbaren Landgeschütze auf Schiffen den neuen Bedarf der Marinen erfüllt, nicht mit teurer Neuentwicklung, sondern mit vorhandener, sogar den Erwartungen übertreffenden Technologie zu decken. Durch den Einsatz von Landgeschützen mit einem Kaliber > 127 mm auf einem Schiff kann in vorteilhafter Weise bei einem Schiffsneubau die ausgereifte Technologie von großkalibrigen Landgeschützen genutzt werden. In weiter vorteilhafter Weise kann der Turm eines Landgeschützes mit einer Adapterplatte und einer stoßdämpfenden Lagerung derart verbunden und auf dem Schiff installiert werden, daß die vorhandene Stahlstruktur des Schiffes den erhöhten Rückstoßkräften standhält. In besonders einfacher Weise kann dieser Einbau in Modulbauweise erfolgen, so daß auf dem Schiff keine nennenswerten Änderungen vorzunehmen sind und der Einbau kurzzeitig erfolgen kann. Die Landgeschütze mit einem Kaliber > 127 mm können unverändert eingesetzt werden, wobei die auf das Geschoßdeck zu übertragenden Rückstoßkräfte in besonders vorteilhafter Weise von einer stoßdämpfenden Lagerung aufgenommen wird, so daß durch die vorteilhafte technisch einfach herstellbare Adaption, Ausgestaltung der Adapterplatte und zusätzlicher Stoßdämpfung gegenüber dem Geschoßdeck eine Verbindung des Standards der Schiffstechnologie mit dem Standard Landtechnologie hergestellt wird, wobei dieser neue Bedarf der Marinen nicht mit teurer Neuentwicklung, sondern mit den vorhandenen Landgeschützen vorzugsweise der Panzerhaubitze 155 mm gedeckt wird.

Durch einen beispielsweise modularen Einsatz des Turmes und der Waffenanlage der Panzerhaubitze 155 mm als Schiffsgeschütz kann in besonders vorteilhafter Weise eine große Reichweite und eine starke Wirkung im Ziel bei geringer Streuung erzielt werden. Das erfindungsgemäße Geschütz kann weiter vorteilhaft intelligente Submunitionen, z. B. Zerlege- oder Nebelmunitionen, etc. mitführen. Im Küstenbereich gestattet der Einsatz eines Turmes mit Waffenanlage der Panzerhaubitze 155 mm als Schiffsgeschütz bei einer vorteilhaften Reichweite von ≥ 40 km aus sicherer Position eine Feuerunterstützung an Land. In weiter vorteilhafter Weise kann der modulare Einbau der Panzerhaubitze auf dem Schiff durch den Einsatz eines Radialdämpfers ABC-dicht abgedichtet werden, so daß eine Gefährdung des Bedienungspersonals ausgeschlossen ist.

Bei der Verwendung der Panzerhaubitze 155 mm als Schiffsgeschütz muß eine Reduzierung der Rückstoßkräfte erfolgen. Durch eine stoßdämpfende, elastische Lagerung erfolgt eine zeitliche Streckung der Krafteinleitung, so daß für das Schiffsdeck technisch akzeptable Restbeschleunigungen erreicht werden. Trotz des Einsatzes dieser elastischen Lagerung garantiert eine oberhalb der elastischen Lagerung am Geschütz angeordnete Lagereferenz eine korrekte Zielausrichtung. Diese Lageausrichtung wird durch eine am Turm, bzw. an der Lafette angeordnete Inertialplattform mit einer GPS-und Satelitennavigation ermöglicht, wodurch die Lage des Waffenrohres im Raum und die geographische Position auf der Erde ermittelt wird, wodurch die Nachteile schiffsbezogener Einflüsse der bisherigen Schiffsgeschütze vermieden werden. Aus dem v. g. Grund ermöglicht die Erfindung nunmehr Schüsse von einem bewegten Schiffsuntergrund auf ein bewegtes Ziel.

Die große Reichweite ermöglicht eine größere Entfernung des Schiffes zum Land wodurch eine Ortung des Schiffes wesentlich erschwert wird. Demgegenüber können vom Schiff aus Ziele an Land einfach über Hubschrauber und Dronen geortet werden. In vorteilhafter Weise wird auch durch die Erfindung der Einsatz von Trägergeschossen ermöglicht, wodurch beim Einsatz von Bomblets Ziele auf jeden Fall getroffen werden, ohne daß 100 % exakte Zielkoordinaten erforderlich sind, wobei dies ein besonderer Vorteil auf See bei der Bekämpfung von Schiffen darstellt. In weiter vorteilhafter Weise ermöglicht die Erfindung eine Verdoppelung der Bekämpfungsreichweite auf See für Seeziele. Durch die ausgereifte, intelligente Sensorik der Panzerhaubitze richtet sich die Lafette jeweils neu aus, obwohl sich das Schiff weiterbewegt. Durch die hohe Zielgenauigkeit wird eine erhebliche Reduzierung der abzugebenden Schüsse erzielt. Durch den Einsatz des Turmes und der Waffenanlage der Panzerhaubitze 155 mm wird die Munition zwischen den verschiedenen Einheiten der Land- und Seestreitkräfte kompatibel. Marineschiffe können durch die Erfindung zukünftig auch Ziele weit im Landesinneren bekämpfen, wobei der Einsatz auch von intelligenter (Tochter-) Munition möglich ist.

### Kurze Beschreibung der Zeichnung

Die Erfindung wird anhand eines Ausführungsbeispieles in den nachfolgenden Figuren im einzelnen beschrieben.
- **Figur 1**: zeigt in einer Seitenansicht den modularen Einbau eines Turmes mit Waffenanlage einer Panzerhaubitze auf einem Schiff.
- **Figur 2**: verdeutlicht den modularen Aufbau des Turmes der Panzerhaubitze in einer vergrößerten Darstellung.
- **Figur 3**: verdeutlicht in einer Draufsicht ein bisheriges Schiffsgeschütz mit der Befestigungseinrichtung auf dem Deck, die auch der Befestigung des Turmes der Panzerhaubitze 155 mm dient.

### Wege zur Ausführung der Erfindung

Die Figur 1 verdeutlicht den Aufbau eines Landgeschützes 1 auf dem Oberdeck 7 eines Schiffes 2 der Seestreitkräfte. Im dargestellten Beispiel ist ein drehbarer Turm 3 mit höhenrichtbarer Bewaffnung 15 eines Landgeschützes am Beispiel der bei den Landstreitkräften mit Erfolg eingesetzten Panzerhaubitze 155 mm sichtbar.

Der Turm 3 ist mit einer nicht erkennbaren Inertialplattform mit GPS- Satelitennavigation am Turm 3 bzw. an der Lafette ausgestattet. Diese mißt die Lage des Rohres 3 im Raum und die geographische Position auf der Erde. Via Satelitennavigation wird die genaue Position des Geschützturmes 3 bestimmt und demzufolge kann die notwendige Ausrichtung des Rohres 15 berechnet werden. Ein nicht dargestellter Feuerleitrechner erhält die gewünschten Zielkoordinaten und ermittelt die notwendige ballistische Kurve unabhängig von den schiffsbedingten Einflüssen. Für die Schußabgabe wird der Turm 3 entsprechend der Zielberechnung um seine Achse gedreht und das Rohr 3 um die Schildzapfenachse 16 in der Höhe gerichtet.

Die Rückstoßkräfte des Waffenrohres 15 wirken erst nach dem erfolgten Schuß. Für den nächsten Schuß wird die notwendige Ausrichtung erneut berechnet. Auf dem Schiff muß verhindert werden, daß die Rückstoßkräfte Schäden in der Schiffsstruktur anrichten. Das wird vorteilhaft durch einen in der Fig. 2 dargestellten Adapter 4 bzw. einer Adapterplatte mit einer stoßdämpfenden Lagerung 5 erreicht, die derart miteinander verbunden und auf dem Schiff installiert werden, daß die vorhandene Stahlstruktur des Schiffes 2 den erhöhten Rückstoßkräften standhält.

Die stoßdämpfende Lagerung 5 wird von einem Montagerahmen 6 abgestützt. Der Montagerahmen 6 kann gemeinsam mit der Adapterplatte in den Turm modulartig als eine Einheit befestigt werden. Dabei ist der Montagerahmen 6 so ausgelegt, daß er den Raum eines auf dem freien Deck 7 des Schiffes vorhandenen Loches ausgleicht und auf dem vorhandenen Lochrandbereich 9 des Deckes 7 befestigt werden kann.

Diese geschieht durch eine entsprechend dimensionierte mehrfach Schraubbefestigung 19 im Randbereich 9 als Verbindung mit der Schiffsstruktur, welche ohne Zwischenfundamentierung (z. B. Vergußmasse) direkt mit dem Oberdeck verbunden werden kann.

Die untere Hälfte des Turmdrehkranzes 12 ist mit einem Zwischenrahmen 4,13 bzw. dem Adapter 4 oder der Adapterplatte verbunden, bzw. darin eingesetzt, wobei der Zwischenrahmen 13 mit der stoßdämpfenden Lagerung 5 verbunden ist. Die Adapterplatte 4 bzw. der Zwischenrahmen 13 weisen in nicht dargestellter Weise eine zweckentsprechende, entsprechend dem jeweiligen Spantenabstand skalierbare Formgebung mit integrierten Versteifungsstrukturen zur statischen und dynamischen Krafteinleitung des Geschützgewichtes in die Struktur des Trägerschiffes auf.

Die stoßdämpfenden Lagerungselemente 5 bestehen aus energieabsorbierenden Dämpfern- und Schockelementen und reduzieren auf einem Dämpfungsweg von ca. max. 150 mm die auf das Deck zu übertragenden Kräfte auf ein erträgliches Maß. Die stoßdämpfende Lagerung 5 besteht aus Lagerungselementen 5', die segmentartig auf dem Umfang angeordnet sind. Die Lagerelemente 5' sind derartig mit dem Zwischenrahmen 4,13 verbunden, daß sie je nach Schußrichtung und Höhenwinkel Druck- und Zugkräfte aufnehmen und dementsprechend zur Schockbekämpfung elastisch zusammengedrückt oder auseinandergezogen werden. Die Lagerelemente 5' sind entsprechend der Schußrichtung mehrachsig belastbar und elastisch verformbar. Sie können beispielsweise aus einer Gummimixtur, einer Stahlfeder oder einem anderen geeigneten elastisch verformbaren Feder- bzw. Dämpfungselement bestehen.

Der Montagerahmen 6 ist derart ausgebildet, daß er modulartig mit der stoßdämpfenden Lagerung 5 und dem Turm 3 als eine Einheit auf dem Deck aufgesetzt und fest verbindbar ist. Der Montagerahmen 6 gestattet auch eine Montage in einer anderen Reihenfolge. So ist auch eine Vormontage des Rahmens 6 auf dem Deck und ein nachträglicher Einsatz der restlichen Teile in den Montagerahmen möglich.

Zur luftdichten ABC- Abdichtung zwischen dem Zwischenrahmen 13 und dem Montagerahmen 6 ist ein Radialdämpfer 14 angeordnet, der vorzugsweise aus einem Hohl-Gummischlauch besteht.

Auf dem freien Deck schützt eine Dichtungsschürze 10 die Lagerelemente 5 und teilweise den Montagerahmen 6 gegen Schwallwasser. In nicht dargestellter Weise bestehen schockgesicherte Verbindungsmöglichkeiten des Schiffes mit dem Modul 18 der Panzerhaubitze.

Eine verformbare Abdichtung der Unterseite zum Oberdeck sorgt für die Herstellung der Gasdichtigkeit und für die Erdung / Massung. Der Einbau der Panzerhaubitze auf einem Schiff der Seestreitkräfte führt des Weiteren zu folgenden vorteilhaften Verbesserungen:
- Die Munitionszufuhr kann vollautomatisiert werden;
- es besteht die Verwendung von STEALTH- Techologie für den Turm;
- eine horizontale Förderung ist möglich;
- ein Anschluß des Turmes an das Druckluftsystem des Schiffes ist vorteilhaft möglich, wodurch für einen automatischen Lader ein separater Kompressor entfallen kann;
- der Einsatz einer aktiven Rohrkühlung;
- Einsatz einer verlängerten Rücklaufeinrichtung zur Vereinfachung der Dämpfungsglieder;
- Anbindung der Feuerleitung an das Einsatzsystem auf dem Schiff und Zieldatenübernahme von schiffsgeschützten Feuerleiteinrichtungen.

### Bezugszeichenliste

- 1: Geschütz
- 2: Schiff
- 3: Turm / Lafette
- 4: Adapterplatte
- 5: stoßdämpfende Lagerung
- 5': Dämpfungselement / Lagerelement
- 6: Montagerahmen
- 7: Deck
- 8: Loch
- 9: Randbereich
- 10: Dichtungsschürze
- 11: Turmkorbbereich
- 12: Turmdrehkranz
- 13: Zwischenrahmen
- 14: Radialdämpfer
- 15: Bewaffnung / Waffenanlage / Rohr
- 16: Schillzapfenachse
- 17: Drehkranzteil
- 18: Modul
- 19: Mehrfachschraubbefestigung

## Patentansprüche

1. Verfahren zur Integration großkalibriger Geschütze auf einem Schiff, wobei ein Turm (3) bzw. Lafette mit Bewaffnung (15) eines Landgeschützes (1) mit einem Kaliber > 127 mm auf dem Schiff installiert wird, **dadurch gekennzeichnet, dass** der Turm (3) bzw. Lafette in Modulbauweise mit einer Adapterplatte (4) und über eine stoßdämpfende Lagerung (5) derart verbunden wird, dass die vorhandene Stahlstruktur des Schiffes (2) den erhöhten Rückstoßkräften standhält.

2. Verfahren nach Anspruch 1, **dadurch gekennzeichnet, daß** die stoßdämpfende Lagerung (5) von einem Montagerahmen (6) abgestützt wird und der Montagerahmen (6) gemeinsam mit der Adapterplatte (4) und dem Turm (3) bzw. Lafette modulartig auf dem Schiff (2) befestigt werden, wobei der Montagerahmen (6) dem Raumausgleich eines auf dem freien Deck (7) des Schiffs (2) vorhandenen Loches (8) dient und auf dem benachbarten Lochrandbereich des Decks (7) befestigt wird.

3. Verfahren nach den Ansprüchen 1 oder 2, **dadurch gekennzeichnet, daß** die stoßdämpfende Lagerung (5) auf dem Montagerahmen (6) gegen Schwallwasser durch eine Dichtungsschürze (10) geschützt wird.

4. Verfahren nach einem der Ansprüche 1 bis 3, **dadurch gekennzeichnet, daß** der unter dem Turm (3) befindliche Turmkorbbereich (11) durch einen zwischen einem mit dem Turmdrehkranz (12) verbundenen Zwischenrahmen (13) des Adapters (4) und dem Montagerahmen (6) befindlichen Radialdämpfer (14) ABC- dicht abgedichtet wird.

5. Schiffsgeschütz mit einem in Seitenrichtung drehbaren Turm und einer höhenrichtbaren Waffe, wobei der Turm (3) bzw. Lafette und die Waffenanlage (15) die eines Landgeschützes (1) mit einem Kaliber >127 mm sind, **dadurch gekennzeichnet, dass** der Turm (3) bzw. die Lafette mit der Waffenanlage (15) in Modulbauweise ist und zur Vermeidung von unzulässigen auf die Schiffsstruktur wirkenden Rückstoßkräften in einer schiffsseitig befestigbaren, stoßdämpfenden Lagerung (5) gelagert ist.

6. Schiffsgeschütz nach Anspruch 5, **dadurch gekennzeichnet, daß** der Turm (3) und die Waffenanlage (15) die einer Panzerhaubitze mit dem Kaliber 155 mm sind.

7. Schiffsgeschütz nach Anspruch 5 oder 6, **dadurch gekennzeichnet, daß** ein unterer Drehkranzteil (17) eines am Turm (3) befestigten Drehkranzes (12) mit einem Zwischenrahmen (4,13) bzw. einem Adapter oder einer Adapterplatte verbunden ist bzw, darin eingesetzt ist, wobei der Zwischenrahmen (4,13) des Weiteren mit der stoßdämpfenden Lagerung (5) verbunden ist.

8. Schiffsgeschütz nach den Ansprüchen 5 bis 8, **dadurch gekennzeichnet, daß** die stoßdämpfende Lagerung (5) einen Dämpfungsweg von ca. max. 150 mm aufweist.

9. Schiffsgeschütz nach einem der Ansprüche 5 bis 9, **dadurch gekennzeichnet, daß** die stoßdämpfende Lagerung (5) aus Lagerungselementen (5') besteht, die segmentartig auf dem Umfang angeordnet sind. '

10. Schiffsgeschütz nach Anspruch 9, **dadurch gekennzeichnet, daß** die Lagerelemente (5') derart mit dem Zwischenrahmen (4,13) verbunden sind, daß sie je nach Schußrichtung und Höhenwinkel Druck- oder Zugkräfte aufnehmen und dementsprechend zur Schockdämpfung elastisch zusammengedrückt oder auseinandergezogen werden.

11. Schiffsgeschütz nach einem der Ansprüche 9 oder 10, **dadurch gekennzeichnet, daß** die Lagerelemente (5') mehrachsig belastbar und elastisch verformbar sind, so wie beispielsweise aus einer Gummimixtur, einer Stahlfeder oder einem anderen geeigneten elastisch verformbaren Feder- bzw. Dämpfungselement bestehen.

12. Schiffsgeschütz nach einem der Ansprüche 5 bis 11, **gekennzeichnet durch** einen Montagerahmen (6), der einerseits mit dem freien Deck (7) fest verbindbar ist, und andererseits die stoßdämpfende Lagerung (5) trägt.

13. Schiffsgeschütz nach Anspruch 12, **gekennzeichnet durch** einen Radialdämpfer (14), der vorzugsweise aus einem Hohl- Gummischlauch besteht und zu einer luftdichten ABC-Abdichtung zwischen dem Zwischenrahmen (13) und dem Montagerahmen (6) angeordnet ist.

14. Schiffsgeschütz nach einem der Ansprüche 12 oder 13, **dadurch gekennzeichnet, daß** die Lagerelemente (5') und der Montagerahmen (6) durch eine Dichtungsschürze (10) gegen Schwallwasser geschützt sind.

15. Schiffsgeschütz nach einem der Ansprüche 5 bis 14, **dadurch gekennzeichnet, daß** der Turm (3) bzw. die Lafette mit einer inertialplattform ausgestattet ist, die eine GPS- gestützte, hochgenaue Inertialnavigationsanlage enthält, die die Lage des Waffenrohres im Raum und die geographische Position auf der Erde ohne schiffsbezogene Einflüsse direkt ermittelt.

## Claims

1. Method for integration of large-calibre guns on a ship, with a turret (3) or a gun carriage being installed with armaturement (15) of a land gun (1) with a calibre of > 127 mm on the ship, **characterized in that** the turret (3) or gun carriage is connected in a modular form to an adapter plate (4), and *via* a shock-absorbing bearing (5) in such a manner that the existing steel structure of the ship (2) withstands the increased recoil forces.

2. Method according to Claim 1, **characterized in that** the shock-absorbing bearing (5) is supported by a mounting frame (6), and the mounting frame (6) is mounted together with the adapter plate (4) and the turret (3) or gun carriage in a modular form on the ship (2), with the mounting frame (6) being used for space compensation for a hole (8) which is provided on the free deck (7) of the ship (2), and with the mounting frame (6) being mounted on the adjacent hole edge area of the deck (7).

3. Method according to Claims 1 or 2, **characterized in that** the shock-absorbing bearing (5) on the mounting frame (6) is protected by means of a sealing skirt (10) against waves of water.

4. Method according to one of Claims 1 to 3, **characterized in that** the turret body area (11), which is located under the turret (3), is sealed such that it is NBC-proof by a radial damper (14) which is located between the mounting frame (6) and an intermediate frame (13), which is connected to the rotating turret ring (12), of the adapter (4).

5. Ship gun having a turret which can be rotated in the azimuth direction and having a weapon which can be aimed in elevation, with the turret (3) or the gun carriage and the weapon system (15) being those of a land gun (1) with a calibre of > 127 mm, **characterized in that** the turret (3) or the gun carriage together with the weapon system (15) is of modular design and is mounted in a shock-absorbing bearing (5), which can be mounted on the ship, in order to avoid unacceptable recoil forces acting on the ship structure.

6. Ship gun according to Claim 5, **characterized in that** the turret (3) and the weapon system (15) are those of an armoured-vehicle howitzer with a calibre of 155 mm.

7. Ship gun according to Claim 5 or 6, **characterized in that** a lower rotating ring part (17) of a rotating ring (12) which is mounted on the turret (3) is connected to an intermediate frame (4, 13) and/or to an adapter or an adapter plate, or is inserted therein, with the intermediate frame (4, 13) furthermore being connected to the shock-absorbing bearing (5).

8. Ship gun according to Claims 5 to 8, **characterized in that** the shock-absorbing bearing (5) has a damping movement of a maximum of about 150 mm.

9. Ship gun according to one of Claims 5 to 9, **characterized in that** the shock-absorbing bearing (5) comprises bearing elements (5') which are arranged like segments on the circumference.

10. Ship gun according to Claim 9, **characterized in that** the bearing elements (5') are connected to the intermediate frame (4, 13) in such a way that they absorb pressure or tension forces depending on the firing direction and the elevation angle, and are elastically compressed or drawn out of one another in a corresponding manner for shock absorption.

11. Ship gun according to one of Claims 9 or 10, **characterized in that** the bearing elements (5') can be loaded and can be elastically deformed on more than one axis, for example by being composed of a rubber mixture, of a steel spring or of some other suitable elastically deformable spring or damping element.

12. Ship gun according to one of Claims 5 to 11, **characterized by** a mounting frame (6) which on the one hand can be connected firmly to the free deck (7) and on the other hand is fitted with the shock-absorbing bearing (5).

13. Ship gun according to Claim 12, **characterized by** a radial damper (14), which preferably comprises a hollow rubber flexible tube and is arranged between the intermediate frame (13) and the mounting frame (6) in order to provide an air-tight NBC seal.

14. Ship gun according to either of Claims 12 or 13, **characterized in that** the bearing elements (5') and the mounting frame (6) are protected by a sealing skirt (10) against waves of water.

15. Ship gun according to one of Claims 5 to 14, **characterized in that** the turret (3) or the gun carriage is equipped with an inertial platform which contains a GPS-supported, high-precision inertial navigation system, which directly determines the attitude of the weapon barrel in space and the geographical position on the earth, without ship-related influences.

## Revendications

1. Procédé d'intégration d'une pièce d'artillerie de gros calibre sur un navire, une tourelle (3) ou selon le cas un affût comportant l'armement (15) d'une pièce d'artillerie terrestre (1) d'un calibre > 127 mm étant installé(e) sur le navire, **caractérisé en ce que** la tourelle (3) ou selon le cas l'affût est raccordé(e) dans une forme de construction modulaire au moyen d'une plaque d'adaptation (4) et par l'intermédiaire d'un logement amortissant les chocs (5) de telle façon que la structure en acier existante du navire (2) résiste aux forces de recul augmentées.

2. Procédé selon la revendication 1, **caractérisé en ce que** le logement amortissant les chocs (5) est soutenu par un châssis de montage (6) et **en ce que** le châssis de montage (6), la plaque d'adaptation (4) et la tourelle (3) ou l'affût sont tous fixés de façon modulaire sur le navire (2), le châssis de montage (6) servant à compenser l'espace d'un trou (8) présent sur le pont libre (7) du navire (2) et étant fixé à la zone voisine du bord de trou du pont (7).

3. Procédé selon la revendication 1 ou 2, **caractérisé en ce que** le logement amortissant les chocs (5), situé sur le châssis de montage (6) est protégé de l'eau des flots au moyen d'une jupe d'étanchéité (10).

4. Procédé selon l'une quelconque des revendications 1 à 3, **caractérisé en ce que** la zone de panier de tourelle (11) se trouvant au-dessous de la tourelle (3) est étanchée de façon à être étanche aux effets NBC par un amortisseur radial (14) situé entre un châssis intermédiaire (13) de l'adaptateur (4) raccordé à la couronne rotative de tourelle (12) et le châssis de montage (6).

5. Pièce d'artillerie pour navire comportant une tourelle pouvant tourner latéralement et une arme pouvant être pointée en hauteur, la tourelle (3) ou selon le cas l'affût et l'équipement d'arme (15) étant ceux d'une pièce d'artillerie terrestre (1) d'un calibre > 127 mm, **caractérisée en ce que** la tourelle (3) ou selon le cas l'affût est avec l'équipement d'arme (15) dans un mode de construction modulaire et est monté(e) dans un logement amortissant les chocs (5) et pouvant être fixé côté navire afin d'éviter des forces de recul inadmissibles agissant sur la structure du navire.

6. Pièce d'artillerie pour navire selon la revendication 5, **caractérisée en ce que** la tourelle (3) et l'équipement d'arme (15) sont ceux d'un obusier blindé d'un calibre de 155 mm.

7. Pièce d'artillerie pour navire selon la revendication 5 ou 6, **caractérisée en ce qu'**une partie inférieure de couronne rotative (17) d'une couronne rotative (12) fixée à la tourelle (3) est raccordée à un châssis intermédiaire (4,13) ou à un adaptateur ou à une plaque d'adaptation ou y est insérée, le châssis intermédiaire (4,13) étant en outre raccordé au logement amortissant les chocs (5).

8. Pièce d'artillerie pour navire selon les revendications 5 à 8, **caractérisée en ce que** le logement amortissant les chocs (5) présente une course d'amortissement d'environ 150 mm au maximum.

9. Pièce d'artillerie pour navire selon l'une quelconque des revendications 5 à 9, **caractérisée en ce que** le logement amortissant les chocs (5) est constitué d'éléments de logement (5') qui sont disposés de façon segmentaire sur la circonférence.

10. Pièce d'artillerie pour navire selon la revendication 9, **caractérisée en ce que** les éléments de logement (5') sont raccordés d'une telle façon au châssis intermédiaire (4,13) qu'ils reprennent selon la direction du tir et l'angle d'élévation les forces de compression ou de traction et sont par conséquent comprimés ou étirés dans le domaine élastique afin d'amortir les chocs.

11. Pièce d'artillerie pour navire selon l'une quelconque des revendications 9 ou 10, **caractérisée en ce que** les éléments de logement (5') peuvent être sollicités selon plusieurs axes et sont déformables dans le domaine élastique, en étant par exemple constitués d'un mélange de caoutchoucs, d'un ressort en acier ou d'un autre élément à ressort ou d'amortissement approprié déformable dans le domaine élastique.

12. Pièce d'artillerie pour navire selon l'une quelconque des revendications 5 à 11, **caractérisée par** un châssis de montage (6) qui d'un côté peut être raccordé solidairement au pont libre (7) et de l'autre côté soutient le logement amortissant les chocs (5).

13. Pièce d'artillerie pour navire selon la revendication 12, **caractérisée par** un amortisseur radial (14) qui est constitué de préférence d'un tuyau souple creux en caoutchouc et est disposé afin de former une étanchéité contre les effets NBC étanche à l'air entre le châssis intermédiaire (13) et le châssis de montage (6).

14. Pièce d'artillerie pour navire selon l'une quelconque des revendications 12 ou 13, **caractérisée en ce que** les éléments de logement (5') et le châssis de montage (6) sont protégés contre l'eau des flots par une jupe d'étanchéité (10).

15. Pièce d'artillerie pour navire selon l'une quelconque des revendications 5 à 14, **caractérisée en ce que** la tourelle (3) ou l'affût est pourvu(e) d'une plate-forme à inertie qui contient un équipement de navigation à inertie très précis assisté par GPS qui détermine directement la position du canon d'arme dans l'espace et la position géographique sur la terre sans influences se rapportant au navire.
